# EUROPÄISCHE PATENTSCHRIFT

(11) **EP 0 982 444 B1**
(45) Veröffentlichungstag und Bekanntmachung des Hinweises auf die Patenterteilung: **28.02.2007**
(21) Anmeldenummer: 98116166.4
(22) Anmeldetag: 27.08.1998
(51) Int. Cl.: E04B 1/94, E04B 1/76

(54) **Anordnung zur Vermeidung einer Brandausbreitung bei Gebäuden**
Device to avoid fire spreading in buildings
Dispositif pour éviter l' extension du feu aux bâtiments

(43) Veröffentlichungstag der Anmeldung: 01.03.2000
(73) Patentinhaber: swisspor Holding AG, 6370 Stans (CH)
(72) Erfinder: Doppler, Claus W., 68159 Mannheim (DE)
(74) Vertreter: Sutter, Kurt

(56) Entgegenhaltungen:
- EP-A- 0 208 650
- FR-A- 2 150 693
- FR-A- 2 292 821
- US-A- 1 837 630

## Beschreibung

Die vorliegende Erfindung betrifft eine Anordnung ein Sperrelement sowie eine Verwendung des Sperrelements gemäss den Oberbegriffen der unabhängigen Patentansprüche.

Eine Möglichkeit sowohl neue als auch bestehende Gebäude mit einer Wärmeisolation zu versehen bzw. eine bestehende zu verbessern, besteht darin, dass auf der Aussenseite des zu isolierenden Gebäudes eine Isolationsschicht angebracht wird. Als Material für solche Isolationsschichten kommen dabei Polymere oder auch Mineralwolle zum Einsatz.

Während Mineralwolle nicht brennbar ist, besteht bei Polymeren die Gefahr, besonders wenn sie nicht mit einem Brandschutzhemmer versehen sind, dass bei starker Wärmeeinwirkung auf die Isolationsschicht durch aus einem Fenster austretende Flammen (Zimmerbrand) oder bei einem Brand an der Aussenwand die Isolation schmilzt oder sogar Feuer fängt, womit sich der Brand weiter ausbreiten kann.

Die Verwendung von Polymeren, besonders die Verwendung von Expandiertem Polystyrol-Hartschaum (im folgenden kurz EPS genannt) für die Isolation von Gebäuden ist - trotz des vorstehend erläuterten Nachteils in bezug auf das Brandverhalten - mit einer Reihe von entscheidenden Vorteilen verbunden, die dazu führen, dass Polymere, inbesondere EPS, bevorzugt für Gebäudeisolationen eingesetzt werden. So ist EPS äusserst einfach verarbeitbar und formbar. Darüber hinaus entstehen bei der Bearbeitung von EPS keine Partikel, die krankheitserregend sind oder die Hautreizungen bei den verarbeitenden Personen zur Folge haben.

Es wurde deshalb bereits vorgeschlagen, dass für die Gebäudeisolation grundsätzlich EPS zum Einsatz kommen soll, wobei oberhalb von Gebäudeöffnungen, d.h. oberhalb von Fenstern und Türen, ein Sperrelement zur Erhöhung der Brandsicherheit in Form eines balkenförmigen Elementes aus Mineralwolle eingesetzt wird. Damit soll verhindert werden, dass ein auf die Isolation aus EPS wirkendes Feuer sich weiter ausbreiten kann, insbesondere dass im Brandfall geschmolzenes EPS über die Gebäudeöffnungen fliesst.

Allerdings hat sich das Einbauen einzelner Sperrelemente oberhalb von Gebäudeöffnungen als aufwendig erwiesen und kann darüber hinaus ein Abfliessen von geschmolzenem Isolationsmaterial nicht vollständig verhindern.

Aus FR 2 292 821 A1 ist zudem eine Gebäudefassade mit einer Isolationsschicht aus Polystyrolplatten bekannt, welche jeweils auf Geschossdeckenhöhe von einem um das Gebäude umlaufenden und auf die Gebäudewand aufgeklebten Sperrelement aus einem Mineralwolleband unterbrochen ist, wobei jedoch der Aufbau und die Befestigung des Sperrelements verbesserungswürdig sind.

Der vorliegenden Erfindung liegt daher die Aufgabe zugrunde, eine Anordnung und ein Sperrelement anzugeben, welche die oben erwähnten Nachteile des Standes der Technik nicht aufweisen.

Diese Aufgabe wird durch die Anordnung, das Sperrelement sowie die Verwendung des Sperrelements gemäss den unabhängigen Patentansprüchen gelöst.

Vorteilhafte Ausgestaltungen der Erfindung sind in den abhängigen Patentansprüchen angegeben.

Die Erfindung weist unter anderen folgende Vorteile auf: Indem die Sperrelemente ohne Unterbruch über wesentliche Bereiche des Gebäudes, vorzugsweise vollständig um das Gebäude, geführt sind, wird ein Abfliessen von geschmolzenem EPS weiträumig verhindert, womit die Eigenschaften von EPS im Brandfall wesentlich verbessert wurden.

Die Erfindung wird nachfolgend anhand von Zeichnungen beispielsweise näher erläutert. Dabei zeigen
- Fig. 1: einen Schnitt senkrecht zu einer Isolationsschicht im Bereich einer Gebäudeöffnung eines neu erbauten Gebäudes,
- Fig. 2: ein erfindungsgemässes Sperrelement in perspektivischer Ansicht,
- Fig. 3: einen Schnitt gemäss Fig. 1 bei einem Gebäude, bei dem eine Isolationsschicht nach Erstellung des Gebäudes aufgetragen wurde, und
- Fig. 4,: in perspektivischer Ansicht, ein Gebäude mit einer erfindungsgemässen Anordnung von Sperrelementen.

In Fig. 1 ist in einem Schnitt senkrecht zu einem Mauerwerk MW ein möglicher Aufbau einer Wand eines neu erstellten Gebäudes mit einer Isolation IS unter Verwendung eines erfindungsgemässen Sperrelementes SP dargestellt. Im Schnitt ist der Wandaufbau im Bereich einer Fensteröffnung mit einem Sturz S und einem an diesen angrenzenden Fensterrahmen FR mit einem Fenster F ersichtlich. Eine Decke bzw. ein Boden DB ist über den Sturz S auf die Aussenwände des Gebäudes abgestützt. Dazu ist der Boden DB bis zur Gebäuderohbauaussenfläche, die im wesentlichen durch die nach aussen gerichtete Oberfläche des Mauerwerkes MW gebildet ist, geführt. Auf der nach aussen gerichteten Oberfläche des Mauerwerkes MW ist die Isolation IS aufgeklebt. Auf dieser und zur weiteren üblichen Verkleidung von Gebäudefassaden ist ein Netz N und darüberliegend ein Verputz VP vorgesehen.

Erfindungsgemäss ist auf der Höhe des Bodens BD ein Sperrelement SP vorgesehen, das aus einem Grundkörper GK und einem Befestigungselement BE besteht. Dieses Sperrelement SP hat im wesentlichen zwei Aufgaben : Einerseits verhindert das Sperrelement SP ein Abfliessen von durch Einwirken von Flammen geschmolzenem Isolationsmaterial zwischen dem Mauerwerk MW und einer durch das Netz N und den Verputz VP gebildeten Aussenschicht. Indem Sperrelemente SP nicht nur im Bereich von Gebäudeöffnungen vorgesehen sind, kann geschmolzenes Isolationsmaterial IS auch nicht seitlich, d.h. neben den Gebäudeöffnungen vorbei, abfliessen, sondern wird grundsätzlich oberhalb der Sperrelemente SP gehalten Anderseits verhindert das Sperrelement SP bei der Erstellung von neuen Gebäuden, besonders wenn ein Sperrelement SP für jedes Stockwerk auf der Höhe des Bodens BD vollständig um das Gebäude geführt wird, dass beim Betonieren des Bodens BD der Beton über die Gebäudeaussenwand abfliessen kann. Mit anderen Worten dient das Sperrelement SP beim Erstellen des Betonbodens als Schalenelement. Aus diesem Grund weist eine bevorzugte Ausführungsform des Sperrelementes SP ein Befestigungselement BE in Form eines Fortsatzes auf, der bei viereckigem Querschnitt des Sperrelementes SP in einer Ebene einer verlängerten Seitenfläche liegt. Dieses Befestigungselement BE wird nun vor dem Einbetonieren auf dem den Boden DB tragenden Mauerwerk MW bzw. Sturz S derart montiert, dass die dem Innern des Gebäudes zugewandten Seite des Sperrelementes SP mit der nach Aussen gerichteten Seite des Mauerwerkes MW bzw. des Sturzes S in einer Flucht stehen. Nach dem Einlegen und Fixieren von allfällig notwendigen Armierungseisen wird einbetoniert, womit gleichzeitig das Sperrelement SP weiter fixiert wird. Hierzu sind Verankerungen V vorgesehen, die in regelmässigen Abständen entlang der Befestigungselemente BE vorhanden sind.

In Bezug auf den zweit genannten Vorteil kann somit festgehalten werden, dass mit Hilfe des erfindungsgemässen Sperrelementes SP ein Arbeitsvorgang beim Einbetonieren gegenüber herkömmlichen Vorgehensweisen eingespart wird, denn das ansonsten notwendige seitliche Verschalen bei der Erstellung von Decken und Böden DB wird durch das Sperrelement SP übernommen, das nicht mehr entfernt werden muss.

Fig. 2 zeigt ein erfindungsgemässes Sperrelement SP in perspektivischer Darstellung, wobei das Sperrelement SP aus einem Grundkörper GK und einem Befestigungselement BE besteht. Für das Sperrelement SP kommen nicht brennbare bzw. schwer brennbare Materialien zum Einsatz, wie zum Beispiel Polyurethanschaum, Polyisocyanuratschaum, Phenolharz oder Mineralwolle.

In einer weiteren Ausführungsform wird die äusseren Form des Sperrelementes SP durch eine Loch- oder Gitterkonsole oder durch ein Kohlenfasergerüst gebildet, wobei diesfalls der Grundkörper GK des Sperrelementes SP vorzugsweise ebenfalls mit einem der vorstehend genannten Materialien ausgefüllt ist.

Wie in Fig. 1 ist auch in Fig. 3 ein Schnitt senkrecht zu einem Mauerwerk MW eines Gebäudes dargestellt. Allerdings handelt es sich im Falle gemäss Fig. 3 um ein bestehendes Gebäude, das später, d.h. nach dem Erstellen der Böden BD, mit einer Isolation IS versehen wurde. Aus Fig. 3 ist erkennbar, dass das selbe Sperrelement SP eingesetzt werden kann, allerdings ist das Befestigungselement BE nicht wie in Fig. 1 horizontal sondern vertikal angeordnet. Damit ist die erwähnte Brandschutzfunktion in gleicher Weise erfüllt, wie dies schon in der Anordnung gemäss Fig. 1 der Fall ist. Wird die Schalungsfunktion nicht benötigt - wie dies bei allen bestehenden Gebäuden der Fall ist, die nachisoliert werden sollen - kann das Sperrelement SP in beliebiger Höhe montiert werden. Insbesondere besteht die Möglichkeit, das Sperrelement SP unmittelbar über den Gebäudeöffnungen anzuordnen.

Fig. 4 zeigt, in perspektivischer Darstellung, eine erfindungsgemässe Anordnung von Sperrelementen SP bei einem Gebäude G. Die Sperrelemente SP sind erfindungsgemäss oberhalb von Gebäudeöffnungen GO, mit Ausnahme des obersten Stockwerkes, vorgesehen, wobei die Sperrelemente SP ohne Unterbruch über wesentliche Bereiche des Gebäudes G, vorzugsweise vollständig um das Gebäude G, geführt sind. Unter der Wendung "wesentlicher Bereich des Gebäudes G" wird dabei eine Anordnung verstanden, bei der ein Sperrelement SP über mindestens zwei Gebäudeöffnungen GO geführt ist.

Damit das geschmolzene Isolationsmaterial nicht seitlich abfliessen kann, sind die Sperrelemente SP darüber hinaus vorzugsweise im wesentlichen horizontal angeordnet.

## Patentansprüche

1. Anordnung zur Vermeidung einer Brandausbreitung bei einem Gebäude (G) mit einer Isolation auf Polymerbasis, wobei Sperrelemente (SP) ohne Unterbruch über wesentliche Bereiche des Gebäudes (G) oder vollständig um das Gebäude (G) geführt sind zur Vermeidung des Abfliessens von geschmolzenem Polymer im Brandfall, **dadurch gekennzeichnet, dass** ein Sperrelement (SP) aus einem Grundkörper (GK) und mindestens einem Befestigungselement (BE) besteht, über das bzw. die der Grundkörper (GK) am Gebäude (G) befestigt ist, wobei der Grundkörper (GK) einen rechteckigen, vorzugsweise einen quadratischen Querschnitt aufweist und das Befestigungselement (BE) aus einem Fortsatz besteht, der in der Ebene einer verlängerten Seitenfläche des Grundkörpers (GK) liegt.

2. Anordnung nach Anspruch 1, **dadurch gekennzeichnet, dass** die Sperrelemente (SP) im wesentlichen horizontal angeordnet sind.

3. Anordnung nach Anspruch 1 oder 2, **dadurch gekennzeichnet, dass** die Sperrelemente (SP) oberhalb, vorzugsweise unmittelbar oberhalb von Gebäudeöffnungen (GO) angeordnet sind.

4. Anordnung nach einem der vorangehenden Ansprüche, **dadurch gekennzeichnet, dass** mehrere, zueinander beabstandete Sperrelemente (SP) vorzugsweise pro Stockwerk ein Sperrelement (SP), vorgesehen sind.

5. Anordnung nach einem der vorangehenden Ansprüche, **dadurch gekennzeichnetdass** die Sperrelemente (SP) auf Höhe von Decken bzw. Böden (BD) angeordnet sind.

6. Anordnung nach einem der vorangehenden Ansprüche, **dadurch gekennzeichnet, dass** der Fortsatz im wesentlichen horizontal auf der Höhe der Unterseite des Bodens (BD) vorgesehen ist.

7. Anordnung nach Anspruch 6, **dadurch gekennzeichnet, dass** der Fortsatz Verankerungen (V) aufweist, die mit dem Boden (BD) verbindbar sind.

8. Anordnung nach einem der Ansprüche 1 bis 5, **dadurch gekennzeichnet, dass** der Fortsatz im wesentlichen vertikal angeordnet ist und in der Flucht mit dem Mauerwerk (MW) steht.

9. Anordnung nach einem der vorangehenden Ansprüche, **dadurch gekennzeichnet, dass** die äussere Form des Grundkörpers (GK) durch eine Loch- oder Gitterkonsole oder durch ein Kohlenfasergerüst gebildet ist.

10. Anordnung nach einem der vorangehenden Ansprüche, **dadurch gekennzeichnet, dass** das Sperrelement (SP) aus einem unbrennbaren oder einem schwer brennbaren Material besteht.

11. Anordnung nach Anspruch 10, **dadurch gekennzeichnet, dass** das Sperrelement (SP) mindestens eines der folgenden oder eine Kombination der folgenden Materialien enthält: Polyurethanschaum, Polyisocyanuratschaum, Phenolharz, Mineralwolle.

12. Sperrelement für eine Anordnung nach einem der vorangehenden Ansprüche, bestehend aus einem Grundkörper (GK) und mindestens einem Befestigungselement (BE), über das bzw. die der Grundkörper (GK) an einem Gebäude (G) befestigbar ist, wobei der Grundkörper (GK) einen rechteckigen, vorzugsweise einen quadratischen Querschnitt aufweist und das Befestigungselement (BE) aus einem Fortsatz besteht, der in der. Ebene einer verlängerten Seitenfläche des Grundkörpers (GK) liegt.

13. Sperrelement nach Anspruch 12, **dadurch gekennzeichnet, dass** der Fortsatz Verankerungen (V) zur Verbindung mit einem Boden (BD) eines, Gebäudes, (G) durch Einbetonieren aufweist.

14. Sperrelement nach einem der Ansprüche 12 bis 13, **dadurch gekennzeichnet, dass** die äussere Form des Grundkörper (GK) durch eine Loch- oder Gitterkonsole oder durch ein Kohlenfasergerüst gebildet ist.

15. Sperrelement nach einem der Ansprüche 12 bis 14, **dadurch gekennzeichnet, dass** das Sperrelement (SP) aus einem unbrennbaren oder einem schwer brennbaren Material besteht.

16. Sperrelement nach Anspruch 15 **dadurch gekennzeichnet, dass** das Sperrelement (SP) mindestens eines der folgenden oder eine Kombination der folgenden Materialien enthält: Polyurethanschaum, Polyisocyanuratschaum. Phenolharz, Mineralwolle.

17. Verwendung des Sperrelements nach Anspruch 13 .als seitliches Schalelement beim Betonieren eines Betonbodens (BD) eines Gebäudes (G), wobei der Fortsatz im wesentlichen horizontal auf der Höhe der Unterseite des Bodens, (BD) angeordnet wird.

## Claims

1. Arrangement for the prevention of a propagation of fire at a building (G) with an insulation on a polymeric basis, wherein barrier elements (SP) are arranged without interruption over substantial areas of the building (G) or completely around the building (G) in order to prevent the flowing-off of molten polymer in case of fire, **characterized in that** a barrier element (SP) consists of a basic body (GK) and at least one fastening element (BE), by means of which the basic body (GK) is affixed to the building (G), wherein the basic body (GK) has a rectangular, preferably a quadratic cross section and the fastening element (BE) consists of an extension which lies in the plane of an elongated lateral surface of the basic body (GK).

2. Arrangement according to claim 1, **characterized in that** the barrier elements (SP) are arranged substantially horizontally.

3. Arrangement according to claim 1 or 2, **characterized in that** the barrier elements (SP) are arranged above, preferably directly above openings (GO) in the building.

4. Arrangement according to one of the preceding claims, **characterized in that** several barrier elements (SP) which are arranged at a distance to each other, preferably for each floor a barrier element (SP), are envisaged.

5. Arrangement according to one of the preceding claims, **characterized in that** the barrier elements (SP) are arranged at the height of ceilings or floors (BD), respectively.

6. Arrangement according to one of the preceding claims, **characterized in that** the extension is envisaged substantially horizontally at the height of the bottom side of the floor (BD).

7. Arrangement according to claim 6, **characterized in that** the extension comprises anchor elements (V), which can be connected with the floor (BD).

8. Arrangement according to one of the claims 1 to 5, **characterized in that** the extension is arranged substantially vertically and is aligned with the masonry (MW).

9. Arrangement according to one of the preceding claims, **characterized in that** the outer shape of the basic body (GK) is formed by a hole or grid console or by a carbon fiber framework.

10. Arrangement according to one of the preceding claims, **characterized in that** the barrier element (SP) consists of a fire proof material or of a material of low flammability.

11. Arrangement according to claim 10, **characterized in that** the barrier element (SP) contains at least one of or a combination of the following materials: polyurethane foam, polyisocyanurate foam, phenolic resin, mineral wool.

12. Barrier element for an arrangement according to one of the preceding claims, consisting of a basic body (GK) and at least one fastening element (BE), by means of which the basic body (GK) can be affixed to a building (G), wherein the basic body (GK) has a rectangular, preferably a quadratic cross section and the fastening element (BE) consists of an extension which lies in the plane of a lateral surface of the basic body (GK).

13. Barrier element according to claim 12, **characterized in that** the extension comprises anchor elements (V) for connection with the floor (BD) of a building (G) by setting in concrete.

14. Barrier element according to one of the claims 12 to 13, **characterized in that** the outer shape of the basic body (GK) is formed by a hole or grid console or by a carbon fiber framework.

15. Barrier element according to one of the claims 12 to 14, **characterized in that** the barrier element (SP) consists of a fire proof material or of a material of low flammability.

16. Barrier element according to claim 15, **characterized in that** the barrier element (SP) contains at least one of or a combination of the following materials: polyurethane foam, polyisocyanurate foam, phenolic resin, mineral wool.

17. Use of the barrier element according to claim 13 as lateral formwork element in the concreting of a concrete floor (BD) of a building (G), wherein the extension is arranged substantially horizontally at the height of the bottom side of the floor (BD).

## Revendications

1. Dispositif pour éviter la propagation d'un feu à un bâtiment (G) avec une isolation à base de polymère, des éléments de blocage (SP) étant guidés de manière ininterrompue sur les principaux secteurs du bâtiment (G) ou entièrement autour du bâtiment (G) pour éviter un écoulement du polymère fondu en cas d'incendie, **caractérisé en ce qu'**un élément de blocage (SP) est composé d'un corps de base (GK) et au moins d'un élément de fixation (BE), via lequel ou lesquels le corps de base (GK) est fixé sur le bâtiment (G), à l'occasion de quoi le corps de base (GK) présente une section rectangulaire, de préférence carrée, et l'élément de fixation (BE) est constitué d'un prolongement, qui se situe dans le plan d'une surface latérale prolongée du corps de base (GK).

2. Dispositif conformément à la revendication 1, **caractérisé en ce que** les éléments de blocage (SP) sont principalement disposés horizontalement.

3. Dispositif conformément à la revendication 1 ou 2, **caractérisé en ce que** les éléments de blocage (SP) sont disposés au-dessus, de préférence directement au-dessus, des ouvertures du bâtiment (GO).

4. Dispositif conformément à l'une des revendications précédentes, **caractérisé en ce qu'**il est prévu plusieurs éléments de blocage (SP) à distance les uns des autres, de préférence un élément de blocage (SP) par étage.

5. Dispositif conformément à l'une des revendications précédentes, **caractérisé en ce que** les éléments de blocage (SP) sont disposés à la hauteur des plafonds ou respectivement des planchers (BD).

6. Dispositif conformément à l'une des revendications précédentes, **caractérisé en ce que** le prolongement est prévu principalement horizontalement à la hauteur du côté inférieur du plancher (BD)

7. Dispositif conformément à la revendication 6, **caractérisé en ce que** le prolongement présente des ancrages (V), qui sont raccordables au plancher (BD)

8. Dispositif conformément à l'une des revendications 1 à 5, **caractérisé en ce que** le prolongement est principalement disposé verticalement et est en alignement avec la maçonnerie (MW).

9. Dispositif conformément à l'une des revendications précédentes, **caractérisé en ce que** la forme extérieure du corps de base (GK) est formée par une console à trous ou en treillis ou est formée par un cadre en fibres de carbone.

10. Dispositif conformément à l'une des revendications précédentes, **caractérisé en ce que** l'élément de blocage (SP) est constitué d'une matière ininflammable ou difficilement combustible.

11. Dispositif conformément à la revendication 10 **caractérisé en ce que** l'élément de blocage (SP) contient au moins l'un des matériaux suivants ou une combinaison des matériaux suivants : mousse polyuréthane, mousse polyisocyanurate, résine phénolique, laine minérale.

12. Elément de blocage pour un dispositif conformément à l'une des revendications précédentes, composé d'un corps de base (GK) et d'au moins un élément de fixation (BE), via lequel ou lesquels le corps de base (GK) peut être fixé sur un bâtiment (G), le corps de base (GK) présentant une section transversale rectangulaire, de préférence carrée, et l'élément de fixation (BE) étant composé d'un prolongement, qui se situe dans le plan d'une surface latérale prolongée du corps de base (GK).

13. Elément de blocage conformément à la revendication 12, **caractérisé en ce que** le prolongement comprend des ancrages (V) pour un raccordement à un plancher (BD) d'un bâtiment (G) par bétonnage.

14. Elément de blocage conformément à l'une des revendications 12 à 13, **caractérisé en ce que** la forme extérieure du corps de base (GK) est formée par une console à trous ou en treillis ou par un cadre en fibres de carbone.

15. Elément de blocage conformément à l'une des revendications 12 à 14, **caractérisé en ce que** l'élément de blocage (SP) est constitué d'une matière ininflammable ou difficilement combustible.

16. Elément de blocage conformément à la revendication 15, **caractérisé en ce que** l'élément de blocage (SP) contient au moins l'un des matériaux suivants ou une combinaison des matériaux suivants : mousse polyuréthane, mousse polyisocyanurate, résine phénolique, laine minérale.

17. Utilisation de l'élément de blocage conformément à la revendication 13 en tant qu'élément acoustique latéral lors du bétonnage d'un plancher en béton (BD) d'un bâtiment (G), à l'occasion de quoi le prolongement est disposé principalement horizontalement à la hauteur de la face inférieure du plancher (BD)
